# EUROPÄISCHE PATENTSCHRIFT

(11) **EP 0 598 874 B1**
(45) Veröffentlichungstag und Bekanntmachung des Hinweises auf die Patenterteilung: **15.01.1997**
(21) Anmeldenummer: 93912525.8
(22) Anmeldetag: 15.06.1993
(51) Int. Cl.: E06C 7/48

(54) **LEITER, BAUSATZ SOWIE ANSTELLSTÜTZE FÜR LEITER**
LADDER, KIT AND LEANING SUPPORT FOR LADDERS
ECHELLE, KIT ET DISPOSITIF D'APPUI POUR ECHELLE

(30) Priorität: 16.06.1992 CH 1888/92
(43) Veröffentlichungstag der Anmeldung: 01.06.1994
(73) Patentinhaber: BUSENHART, Edwin, CH-9621 Oberhelfenschwil (CH)
(72) Erfinder: BUSENHART, Edwin, CH-9621 Oberhelfenschwil (CH)
(74) Vertreter: Ackermann, Ernst
(86) Internationale Anmeldenummer: CH9300154
(87) Internationale Veröffentlichungsnummer: WO9325793

(56) Entgegenhaltungen:
- FR-A- 1 121 612
- FR-A- 1 480 212
- FR-A- 2 166 783
- GB-A- 260 403
- GB-A- 2 207 453
- US-A- 3 072 218
- US-A- 3 708 080
- US-A- 3 715 012
- US-A- 4 412 599
- US-A- 4 754 842
- US-A- 5 012 895
- US-A- 5 165 641

## Beschreibung

Die Erfindung betrifft Leitern mit zwei, durch Sprossen verbundenen Holmen, welche ein Fussende sowie ein gegenüberliegendes oberes Anstellende bilden und über eine Anstellstütze frei an Wandflächen anstellbar sind, ferner einen Bausatz sowie eine Anstellstütze für Leitern.

Es werden eine sehr grosse Vielfalt an Leitermodellen hergestellt: von zum Beispiel einfachsten Holzleitern, Aluminiumleitern, Bockleitern, bis zu komplizierten, beispielsweise kombinierten Auszugs- und Bockleitern. Einfache Anstelleitern haben den Vorteil, dass durch Schräg-Anstellung an die Wand eine gewisse Distanz zwischen Benutzer und Wand entsteht, so dass entsprechend der Länge der Leiter Möbel, oder irgendwelche Raumkörper, oder zum Beispiel Gartenstreifen im unteren Eckbereich vom Boden zur Wand überbrückt werden und nicht stören. Für Anstelleitern ist ein optimaler Anstellwinkel von etwa 70° gegeben, was sicherheitstechnischen Normen und Vorschriften entspricht.

Gefahren beim Benutzen von Leitern resultieren nicht nur aus Gewichtsbelastungen, sondern ganz besonders aus den seitlichen Krafteinwirkungen, die aus der Tätigkeit der Person auf der Leiter entstehen. Die Holmen von Leitern sind in der Regel leicht federnd gebaut, so dass kleine Unebenheiten, oder wenn Boden und Wand nicht ganz genau zwei rechtwinklige Flächen bilden, durch Leitertorsion ausgefedert werden. Es ist aber vielfach nicht möglich, grössere Abweichungen daduch vollständig zu eliminieren. In der Praxis sind also gewünschte Idealverhältnisse um Leitern anzustellen leider oft nicht gegeben, so dass der Benutzer oft gefährliche Kompromisse eingeht. Er besteigt die Leiter zum Beispiel, wenn auch nur das mehr oder weniger hartepunktuelle Anstellende eines Holmens an der Wand aufliegt. Das andere Anstellende wird dann durch leichtes Verwinden der Leiter trotzdem, aber unsicher, zur Auflage gebracht. Besonders wenn der Benutzer nun kein gutes technisches Grundempfinden hat, entsteht eine instabile Situation, weil die Kraftwirkung des Benutzers mit der inneren Verspannung der Leiter zusammen wirkt, bei nur beschränkter Anpresshaftung. Hinzu kommt, dass bei solchen Beanspruchungen auch die beiden Fussenden destabilisierende, ungünstige Krafteinwirkungen erhalten, woraus gefährliche Unfallsituationen resultieren. Weitere Gefahrenquellen liegen darin, dass Anstellen von Leitern in spezifischen Raumverhältnissen wie Wand-Aussenecken und/oder Wand-Innenecken ungünstig - bis undurchführbar sind, was vom Leiterbenutzer häufig missachtet wird.

Auch an Pfosten/Säulen von weniger als 40cm Durchmesser darf eine normale Leiter nicht ohne Zusatzsicherung angestellt werden. Von vielen Unfallverhütungs-Behörden und Leiterherstellern werden Merkblätter geliefert, auf denen verwiesen wird, dass solche riskanten Anwendungen zur Vermeidung entsprechender grosser Unfallrisiken verboten sind.

Nebst bekannten Unfallgefahren ist ein weiteres starkes Problemgebiet beim Leiternbenutzen die Beschädigung von Wand- und Bodenflächen durch Kratz-, Reib- und Druckspuren, zum Beispiel bei empfindlichen Farbanstrichen, Glas-, Stein-, Holzflächen, usw.

Die US-PS Nr. 3 715 012 schlägt vor, eine Anstellstüzte an dem oberen Anstellende einer Leiter anzubringen, welche sich gabelförmig bzw. V-förmig in Richtung des Anstellobjektes öffnet. Damit soll die Anstellsicherheit bei der Leiteranstellung an, im allgemeinen gerundete Objekte wie Telegraphenstangen, Bäumen, aber auch an Aussenecken bei Gebäuden vergrössert werden. Diese Lösung gestattet durch zusätzliches Anbringen von frei abstehenden und plan mit Wandflächen ausgerichteten Flanschen die Leiter auch an ebene Wandflächen anzustellen. Ein Anstellen an Innenecken ist jedoch nicht möglich.

Die US-PS Nr. 5 012 895 zeigt eine grosse Anzahl von verschiedenen Anstellstützen. Für jede spezifische Anstellsituation kann eine besondere Anstellstütze ausgewählt bzw. spezifisch angepasst montiert werden z.Bsp. Für ebene Wandflächen, Gebäudevorsprünge, Dachschrägen, Innenecken und Aussenecken. Das Konzept ist ausgerichtet auf das Errichten von Gerüsten an Gebäuden und gestattet, insbesondere mit einem zusätzlich rund um das Gebäude gespannter Kabelzug, die Leiter maximal zu sichern. Da gemäss der US-PS Nr. 5 012 895 bei der Mehrzahl der Leiterbenützungen ein besonderer Kopf montiert werden muss, eignet sich dieses Konzept nicht für die klassische frei anstellbare Leiter. Vorteile ergeben sich nur bei tage- oder wochenlangem Einsatz in einer besonderen Position, wie das beim Gerüstbau üblich ist.

Der Erfindung lag nun die Aufgabe zu Grunde, besonders die Sicherheit für Leiterbenutzer zu erhöhen, damit entsprechende Unfälle möglichst vermieden werden können -, ebenso die sichere Einsatzmöglichkeit von Anstelleitern stark erweitern und aber auch Schäden an Gebäuden zu vermeiden, ohne die Arbeit auf Leitern, respektiv der Gebrauch von Leitern zu komplizieren. Ferner lag der Erfindung die weitere Teilaufgabe zu Grunde, auch bestehende Anstelleitern verschiedenster Bauart/Bauherkunft erfindungsgemäss einfach und sicher nachrüstbar zu machen und anwendungsspezifisch unterschiedliche Leiteranstellsysteme im Rahmen eines Baukastensystems sekundenschnell auszutauschen.

Die erfindungsgemässe Lösung für die Leiter sowie für die Anstellstütze ist dadurch gekennzeichnet, dass die Anstellstütze zwei Stütztatzen mit in drei Raumrichtungen wirksame, elastische Anlageflächen aufweist, welche paarweise spiegelbildlich zu der jeweiligen Wandfläche ausgerichtet sind, wobei die Anlageflächen bei Benutzung der Leiter für Aussenecken nach innen, für Innenecken nach aussen und für ebene Wandflächen nach vorne weisen.

Die neue Lösung schränkt die freie Anstellbarkeit in keiner Weise ein und gestattet in der weitaus grössten Zahl der Fälle die Leiter rasch, einfach und sicher zu benützen, insbesondere an geraden Wandflächen wie bei Innen- und Aussenecken. Werden zusätzliche Anlageflächen in anderen Raumrichtungen wirkend angebracht, dann kann auch den verschiedenen Kräften aus dem Arbeitseinsatz gegengewirkt werden. Es wird vorgeschlagen, die einzelnen Anlageflächen paarweise/spiegelbildlich zu einer ebenen Wandfläche und/oder zu den zwei Flächen eines Innen- und/oder Aussenecks anzuordnen, wobei ganz besonders bevorzugt die Anlageflächen als Haftelemente ausgebildet sind, deren Wirkrichtung in einer gemeinsamen Wirkebene liegen - zur multifunktionalen Verwendbarkeit für ebene Wandflächen wie für Innen- und Aussenecken. Überraschenderweise hat es sich gezeigt, dass erfindungsgemäss nicht nur bei normalen Anwendungsfällen an ebene Wandflächen eine grosse, zusätzliche Sicherheit entsteht, sondern dass nun erstmalig, entgegen den Vorschriften im Stand bisheriger Technik der Einsatz der Leiter an Innen- und Aussenecken möglich wird und sogar gegenüber der Anwendung an einer geraden Wand nochmals eine grössere Sicherheit bietet. Zahlreiche Versuche zeigten eine Anstellsicherheit selbst in vielen Extremsituationen, die bisher mittels bisherigen Anstelleitern nicht erreicht werden konnten.

Vorteilhafterweise wird die gemeinsame Wirkebene der Anlageflächen quer zu den beiden Holmen angeordnet, beziehungsweise diese ist in eine Querebene bringbar, die zu den Holmen einen Winkel von vorzugsweise etwa 110° einnimmt. Die Anstellenden können als abgewinkelte, feste Fortsetzung beider Holmen ausgebildet und die Anlageflächen an den Anstellenden angeordnet werden.

Für weitere Ausgestaltungen wird auf die Ansprüche 2 bis 10 sowie 12 bis 20 Bezug genommen.

Die Anlageflächen werden aus einzelnen, vorzugsweise auswechselbaren gummi- oder kunststoffartigen Haftelementen, zum Beispiel als Gummizapfen ausgebildet. Die Anlageflächen können als rund oder mehrflächige Formkörper ausgebildet werden, wobei die Anlageflächen aus einzelnen, in verschiedene Raumrichtungen ausgerichtete Flächenelementen bestehen. Gemäss einer weiteren Ausgestaltung wird vorgeschlagen, die Anstellenden als Fortsetzung der beiden Holmen auszubilden, welche über scharnierartige Gelenke in eine zu den Holmen abgewinkelte Lage einstellbar sind, wobei vorzugsweise beide Anstellenden als Anstellstützen eine Dreheinheit bilden.

Die Erfindung betrifft ferner einen Bausatz für eine Anstellstütze für Leitern mit zwei, durch Sprossen verbundene Holmen, welche ein Fussende sowie ein gegenüberliegendes oberes Anstellende bilden, und ist dadurch gekennzeichnet, dass der Bausatz aus wenigstens zwei Übergangsstücken sowie einer Anstellstütze mit zwei Stütztatzen, mit in drei Raumrichtungen wirksame elastische Anlageflächen besteht, welche paarweise spiegelbildlich zu der jeweiligen Wandfläche ausgerichtet sind, wobei die Anlageflächen bei Benutzung der Leiter für Aussenecken nach innen, für Innenecken nach aussen und für ebene Wandflächen nach vorne weisen, derart, dass die Anstellstütze mit Leitern verbindbar und multifunktional als Wand-Innen- und Wand-Aussen-Eckstütze und als Flächenstütze verwendbar ist.

Vielfach bringen neue Erfindungen wirklichen Fortschritt im Sinne, dass mit unbedeutendem Aufwand grosse Schäden, Unfälle, Leiden usw. vermieden werden könnten und/oder Rationalität/ Wirtschaftlichkeit massiv verbessert würden. Da eine Erfindung jedoch grundsätzlich an Erzeugnisse gebunden ist, müssen alle bisherigen alten Erzeugnisse ohne die neue Erfindungsqualität ersetzt, beziehungsweise weggeworfen werden. Dies wird in der Praxis aus rationalen Überlegungen aber nur zu einem geringen Teil gemacht, was den realen technischen Fortschritt behindert. Auf überraschend einfache Weise konnte bei Leitern dieses Problem mit dem erfindungsgemässen Gedanken des Bausatzes, mit dem zentralen Element aus zwei an den Holmen fixierbaren Übergangsstücken gelöst werden, welche mittels einem Bolzen-Lochrastersystem auch bei verschiedensten Sprossenabständen und Sprossendimensionen kraftschlüssig an Anstelleitern zu montieren ist. Jedes Übergangsstück kann zweiteilig ausgebildet werden; einem fest mit dem Holmenende auf- beziehungsweise ansteckbaren Gelenkkopfteil sowie ein zweites damit verbindbares und längs der Holmen, vorzugsweise gegenüber einer Sprosse, festspannbares Spannteil. Damit können 80 bis 90% aller bestehenden Leitern, beziehungsweise Anstelleitern nachgerüstet werden. Bestehende Leitern bleiben somit als materieller Wert vollständig erhalten und können durch kleine Bohrungen an den beiden Holmenenden mit dem erfindungsgemässen, neuartigen Leiterzusatzsystem nachgerüstet werden. Der Bausatz weist zur Basis-Anstellfunktion paarweise Schutzkappen auf, vorzugsweise aus gummi- oder kunststoffartigem Material, welche an den Gelenkstellen mittels Schnellverschlüssen mit den Übergangsstücken und somit der Anstelleiter verbindbar sind.

Ein Sicherungselement, vorzugsweise Schnellspannelement dient zur Schnellmontage, beziehungsweise Demontage und/oder Auswechslung verschiedener Anstellstützen beziehungsweise Schutzkappen. Die auswechselbaren, baukastengemässen, multifunktionalen Anstellstützen weisen meist bevorzugt für beide Holmen Gelenkachsen mit Überlängen auf, zur Montage an verschieden breiten Leitern. Vorteilhafterweise werden die Anlageflächen als auswechselbare Haftelemente einstückig mit verschieden orientierten Anlageflächen oder als einzelne Zapfen mit kreisringartiger Anlagefläche ausgebildet. Es wird ferner auf die Ansprüche 22 bis 27 verwiesen.

In der Folge wird die Erfindung nun an Hand von mehreren Ausführungsbeispielen mit weiteren Einzelheiten erläutert :

**Kurze Beschreibung der Erfindung**

Es zeigen :
die Figur 1 , eine klassische, einfache Anstelleiter;
die Figur 2 , eine erfindungsgemäss nachgerüstete Leiter in Seitenansicht;
die Figur 2a, an eine gerade Wand angestellt, in Aufsicht;
die Figur 2b, an ein Inneneck angestellt, in Aufsicht;
die Figur 2c, an ein Ausseneck angestellt, in Aufsicht;
die Figur 3 , eine ebene Anstellstütze;
die Figur 3a, ein Gummizapfen mit ringförmiger Auflagefläche;
die Figur 4 , 4a, 4b und 4c analog zu den Figuren 2 eine einfache Anstellstütze mit festen, abgewinkelten oberen Holmenenden in den drei Grundanwendungen;
die Figur 5 , und 5a abgewinkelte Stützarme, welche fest mit den Holmen verbindbar sind;
die Figur 6 , und 6a entsprechen den Figuren 4, 4a, 4b;
die Figur 7 , und 7a abgewinkelte Stützarme, welche über ein Scharnier mit den Holmen verbunden sind;
die Figur 8 , und 8a abgewinkelte Stützarme, welche über eine Gelenkachse mit den Uebergangsstükken/Holmen verbunden sind;
die Figur 9 , 9a, 9b und 9c zeigen den Einsatz einer paarweisen, einstückigen Stütztatze mit verschieden orientierten Auflageflächen in den drei Grundanwendungen;
die Figur 10 , 10a, 10b und 10c in Analogie zu der Figur 9 paarweise, einstückige Stütztatzen jedoch in runder Scheibenform;
die Figur 11 , 11a, 11b und 11c verschiedene Elemente eines Baukastens, insbesondere mit einem Uebergangsstück;
die Figur 12 , 12a, 12b und 12c verschiedene Positionen von Schutzkappen;
die Figur 13 , 13a, 13b, 13c, 13d und 13e eine Anstellstütze mit vier Stützarmen für eine flächige Abstützung.

### Wege zur Ausführung der Erfindung

Die **Figur 1** zeigt eine herkömmliche, einfache Anstelleiter 1, welche über ein Fussende 2 auf einem Fussboden 4 abgestützt und über ein oberes Anstellende 3 an einer flachen Wand 5 angestellt ist. Die Anstelleiter 1 besteht aus zwei Holmen 6 beziehungsweise 6' sowie mehreren Sprossen 7. Die Anstelleiter 1 ist mit ihren Holmen 6 beziehungsweise 6' mit einem Winkel α von etwa 70° zum Fussboden 4 schräg an die Wand 5 angelehnt. Idealisiert betrachtet teilt sich ein Gewicht G entsprechend dem Gewicht eines Benutzers auf in eine Vertikalkraft V sowie eine Horizontalkraft H auf den Fussboden sowie einer Anstellkraft AW auf die Wand 5. Die Anstelleiter 1 wird zuerst senkrecht auf den Fussboden 4 abgestellt und dann parallel zu der Wand 8 um eine Vertikalebene 8' um eine gedachte Mittellinie 9 an die Wand 5 angestellt. Beide Anstellenden 3 der Holmen 6 respektive 6' bewirken die Anstellkraft AW, welche im wesentlichen gleichgerichtet in einer horizontal gedachten Querebene 10 liegt. Der entsprechende Winkel β ist in Ergänzung zum Winkel α etwa 110° zu den beiden Holmen 6 und 6'. Grundsätzlich führt die Anstelleiter beim Anstellen sowie Wegnehmen von der Wand 5 eine Bewegung entsprechend Pfeil AB aus. Es wird vorausgesetzt, dass zumindest während der Benutzung die Anstelleiter 1 beziehungsweise das obere Anstellende 3 keine seitliche Bewegung S innerhalb der Querebene 10 ausführt.

In der Folge wird nun auf die **Figur 2** Bezug genommen, welche ein Ausführungsbeispiel der neuen Erfindung darstellt, mit den drei hauptsächlichsten Einsatzvarianten. Die Figur 2 ist eine Seitenansicht einer Leiter 1 an eine Wand 5. Die Leiter 1 ist über eine Anstellstütze 20 an die Wand 5 angelehnt. Die Figur 2a ist eine Aufsicht der Figur 2 und zeigt den Einsatz der Leiter 1 an einer ebenen, vertikalen Wandfläche 5. Die Figur 2b ist ebenfalls eine Aufsicht der Figur 2, zeigt jedoch den Einsatz der Leiter 1 an einem Inneneck 21, welches durch zwei entsprechende, in einem Winkel von 90° zueinander stehende Wandflächen 21' beziehungsweise 21" gebildet ist. Die Figur 2c ist eine weitere Aufsicht der Figur 2 und zeigt den Einsatz der Leiter 1 an einem Ausseneck 22, welches ebenfalls durch zwei entsprechende, in einem Winkel von 90° zueinander stehende Wandflächen 22' und 22" gebildet ist.

Die Anstellstütze 20 ist in der **Figur 3** in grösserem Massstab dargestellt und besteht aus zwei Stützarmen 23 respektive 23', welche bezüglich einer Symmetrieebene 24 spiegelbildlich ausgebildet und über Schrauben 25 zu einer Einheit fest verbunden sind. An beiden Stützarmen 23 respektive 23' sind mehrere Auflageflächen 26 angeordnet, welche durch einzelne Gummizapfen 27 gebildet sind. Der Gummizapfen 27 weist eine Wirkrichtung R1 parallel zur Vertikalebene 8' auf und ergibt im wesentlichen eine senkrechte Anstellkraft AW und ist für die Anstellung an einer ebenen Wand 5 bestimmt. Ein Beispiel eines Gummizapfens 27 ist in der Figur 3a perspektivisch und in grösserem Massstab nochmals dargestellt. Die Anstellkraft AW wird über eine kreisringförmige Auflagefläche 26 auf die Wand 5 übertragen. Dabei ergibt sich aus den seitlichen Krafteinwirkungen AB beziehungsweise AB' von dem Benutzer resultierende Normalkräfte AN sowie Reibkräfte AR, entsprechend der Haftreibung zwischen dem Material des Gummizapfens 27 sowie der Beschaffenheit der Wand 5. Damit übernimmt der Zapfen 27 sehr grosse seitliche Kräfte, welche aus der Krafteinwirkung AB beziehungsweise AB' herrühren. Der Gummizapfen 27 ist bevorzugt auswechselbar in entsprechenden Bohrungen 28 in der Anstellstütze 20 eingepresst. Der Gummizapfen 27' ist in einem Winkel von 45° gegenüber der Wirkrichtung der Anstellkraft AW abgelenkt ausgerichtet und ist als Auflagefläche 26 für ein Inneneck 21 bestimmt. Hier teilt sich die Anstellkraft AW in eine Wirkrichtung R2 sowie eine um 90° versetzte Wirkrichtung R2' auf die beiden Stützarme 23 respektiv 23' auf. Aus der Figur 3 ist ferner erkennbar, dass je nach Krafteinwirkung AB respektive AB' nach den Regeln der Statik entweder eine grössere Normalkraft auf den linken Gummizapfen 27' oder auf den rechten Gummizapfen 27' ausgeübt wird. Dies hat zur Folge, dass entsprechend der Erhöhung der Normalkraft auf den Gummizapfen 27' die Reibkraft sich vergrössert und damit die Haftwirkung über die entsprechende Auflagefläche 26 vergrössert wird. Innerhalb einer normalen Arbeitseinwirkung hat damit eine Vergrösserung der seitlichen Schiebekraft bei der Anwendung in einem Eck eine Vergrösserung der Sicherheit der Leiterstützkräfte zur Folge. Sinngemäss haben die Krafteinwirkungen AB bei den Gummizapfen 27" ebenfalls für die Anwendung bei einem Ausseneck eine Vergrösserung der Leiterstützkräfte zur Folge. Zur Steigerung der Sicherheit können die Zapfen 27'' je doppelt angeordnet werden. Die Gummizapfen 27''' kommen dann zum Einsatz, wenn die Leiter 1 an einem Pfosten angestellt wird.

Die Wirkung ist dabei identisch mit der Wirkung der Gummizapfen 27". In der Figur 3 ist mit einer strichlierten Linie eine Stütztatze 29 des Stützarmes 23' gekennzeichnet. Auf der der Gummizapfen 27 gegenüberliegenden Seite der Anstellstützen 20 sind zwei Gelenkachsen 30 respektive 30' mit einer gemeinsamen Drehachse 31 angeordnet, welche über Tragbolzen 32 drehbar befestigt sind.

In der Folge wird nun auf die **Figuren 4,** 4a, 4b sowie 4c Bezug genommen, welche in Analogie zu den Figuren 2 bis 2c den Einsatz einer Leiter 1 an einer flachen Wand 5 beziehungsweise an einem Innen- respektive Ausseneck 21 respektive 22 darstellt. Hierbei sind die Stütztatzen 29 identisch zu der Ausführung der Figur 3. Die beiden Stütztatzen 29 stellen bei den Figuren 4, 4a, 4b, 4c jedoch eine Verlängerung der Holmen 6 respektive 6' dar, wobei das Anstellende 3 um einen Winkel β von etwa 110° abgewinkelt ist. Dabei kann der Uebergangsbogen 40 Teil des Holmenprofils selbst sein. Diese Lösung eignet sich ganz besonders für eher kurze, einteilige, sehr preisgünstige Leitern.

Die **Figuren 5** und 5a zeigen eine Variante zu den Figuren 4 mit einem fest an den Holmen zum Beispiel aufgeschraubten Anstellelement 20'.

Die **Figuren 6** und 6a entsprechen der Figur 4.

Die **Figuren 7** und 7a weisen ein Scharnier 41 auf, das die Verbindung vom Anstellelement 20'' zu den Holmen 6, 6' herstellt. Das Scharnier 41 kann in eine gestreckte Position (strichliert) gebracht werden, wenn die Leiter nicht im Gebrauch ist, damit für eine Lagerung nur geringer Raum benötigt wird. In der abgewinkelten Position (ausgezogene Linie) sorgt ein Anschlag 42 für die Festlegung der Arbeitsposition.

Die **Figuren 8** und 8a zeigen den Einsatz der Anstellstützen 20 bei einer Leiter 1 mit der Befestigung über die Gelenkachsen 30 respektive 30'. Aus der Figur 8 ist ersichtlich, dass verschiedene Leiterbreiten LB mit den Gelenkachsen 30 respektive 30' verbunden werden können, da das entsprechende Mass Spi respektive Spa der Gelenkachsen 30, 30' entsprechend den grössten und kleinsten Leiterbreiten ausgelegt ist.

Die **Figuren 9**, 9a, 9b und 9c zeigen eine vereinfachte Form der Stütztatzen 29a, wobei hier die Stütztatze 29a aus einem einzigen Gummi- oder Kunststoffkörper gebildet ist. Die Stütztatze 29a weist je eine Innen-, Vorder- und Aussen-Auflagefläche 50, 51 respektive 52 auf, wobei die Innen-Auflagefläche 50 zu der Aussen-Auflagefläche 52 einen Winkel ϕ von ca. 90° einschliessen.

In den **Figuren 10**, 10a, 10b und 10c ist eine scheibenförmige Stütztatze 29b angewendet worden.

Die **Figuren 11** und 11a zeigen das obere Anstellende 3 einer Leiter 1. An beiden Holmen 6 respektive 6' ist je ein Uebergangsstück 60, welches an der Kopfoberseite sowie längs der Innenseite der Holmen 6 respektive 6' montiert sind. Jedes Uebergangsstück 60 besteht aus einem Gelenkkopfoberteil 61 sowie einem Spannteil 62. Das Gelenkkopfoberteil 61 weist eine der Kopfoberseite angepasste Form auf und kann über einen Splinten 63 in den Holmen 6 respektive 6' gesichert werden. Der Spannteil wird über Nocken 64 mit dem Gelenkkopfoberteil 61 verbunden und wird über eine Spannmutter 65 gegenüber einer Sprosse 7 mit dem Gelenkkopfoberteil 61 verspannt. Das Gelenkkopfoberteil 61 weist stirnseitig eine Gelenkstelle 66 auf, welche für die Befestigung, zum Beispiel der Gelenkachsen 30 respektive 30' ausgebildet ist, entsprechend der Figuren 2 und 3. Die Gelenkachse 30 respektive 30' (Drehachse 31) wird über ein Schnellspannelement 67 gegenüber dem Uebergangsstück 60 gesichert. Die Figuren 11b, 11c und 11d weisen drei verschiedene Formen von Uebergangsformstücken 68, 68' respektive 68" auf, damit das Uebergangsstück auch an verschiedene Holmenfabrikate/Holmenformen anpassbar ist. Am Uebergangsstück 60 ist ferner ein Gummianschlag 69 fest angebracht. Der Gummianschlag 69 hat eine Doppelfunktion: einerseits stellt er eine schonende Auflagestütze an eine flache Wand 5 dar, andererseits dient der Gummianschlag 69 auch als Anschlag für die Anstellstütze 20 (Figuren 2, 2a, 2b, 2c).

Die **Figuren 12,** 12a, 12b und 12c zeigen die Verwendung von Schutzkappen 70, welche an jedem Holmen 6, 6' zum Beispiel an Stelle der Anstellstütze 20 mit der gleichen Befestigungsart mittels der Schnellspannelemente 67 aufgesetzt werden können. Die Schutzkappen erlauben das Anstellen der Leiter an hochempfindliche Flächen zur Vermeidung von Schäden und schützen die Uebergangsstücke 60 vor Verschmutzung.

Die **Figuren 13,** 13a bis 13e zeigen eine Flächenstütze 80, welche in Analogie zu den Figuren 2, 2a bis 2c über eine Drehachse 31 beziehungsweise Gelenkachse 30, 30' am Uebergangsstück einer Leiter 1 befestigbar ist. Die Flächenstütze 80 zeigt die doppelte Anwendung der Stützarme, welche hier als je ein Paar in der Höhe versetzt angeordnet sind. Der obere - 81 und untere Stützenteil 82 ist über je eine Raster-Drehachse 84/85 einstellbar angeordnet und am Verbindungsstab 83 befestigt. Die Figur 13a zeigt den Einsatz der Flächenstütze an einer ebenen Wand 5, die Figur 13b an einem Inneneck und die Figur 13c an einem Ausseneck. Beide Stützenteile 81 und 82 sind als weitere Ausgestaltung um eine vertikale Drehstelle 84 respektive 85 nach aussen sowie nach innen aus- beziehungsweise einschwenkbar. Die Figur 13d zeigt die Stützteile 81 und 82 in eingeschwenkter Position an einer geraden Wand 5. Die Figur 13e zeigt die ausgeschwenkte Position bei der die Abstützfläche gegenüber der Figur 13d fast verdoppelt ist. Die Lösungen der Figuren 13d und 13e eignen sich ganz besonders für das Anstellen einer Leiter direkt auf Glas - oder weiteren hochempfindlichen Flächen.

## Patentansprüche

1. Leiter mit zwei, durch Sprossen verbundenen Holmen, welche ein Fussende sowie ein gegenüberliegendes oberes Anstellende bilden, und über eine Anstellstütze frei an Wandflächen anstellbar ist,
**dadurch gekennzeichnet,**
dass die Anstellstütze (20) zwei Stütztatzen (29, 29a, 29b) mit in drei Raumrichtungen wirksamen, elastischen Anlageflächen (26, 50, 51, 52) aufweist, welche paarweise spiegelbildlich zu der jeweiligen Wandfläche ausgerichtet sind, wobei die Anlageflächen bei Benutzung der Leiter für Aussenecken (22) nach innen, für Innenecken (21) nach aussen und für ebene Wandflächen (5) nach vorne weisen.

2. Leiter nach Anspruch 1,
dadurch gekennzeichnet,
dass an den Stütztatzen (29, 29a, 29b) paarweise Formkörper (27) mit wenigstens in je drei Raumrichtungen wirksam ausgerichtete Anlageflächen angeordnet sind.

3. Leiter nach Anspruch 1 oder 2,
**dadurch gekennzeichnet,**
dass die Formkörper (27) als gummizapfenartige, auswechselbare Haftelemente ausgebildet sind.

4. Leiter nach einem der Ansprüche 1 bis 3,
**dadurch gekennzeichnet,**
dass die Wirkrichtung (R1, R2, R3) der Anlageflächen (26, 50, 51, 52) in einer gemeinsamen Wirkebene oder in parallelen Wirkebenen liegen.

5. Leiter nach Anspruch 1,
**dadurch gekennzeichnet,**
dass die Anlageflächen (26, 50, 51, 52) als runde, mehrflächige Formkörper ausgebildet sind, deren Anlageflächen (50, 51, 52) aus einzelnen, in verschiedene Raumrichtungen ausgerichteten Flächenelementen bestehen.

6. Leiter nach einem der Ansprüche 1 bis 5,
**dadurch gekennzeichnet,**
dass die zwei Stütztatzen (29, 29a, 29b) je drei Anlageflächen (26, 50, 51, 52) aufweisen, deren Wirkrichtung einen Winkel von je zwei Mal 45° einnehmen.

7. Leiter nach einem der Ansprüche 1 bis 6,
**dadurch gekennzeichnet,**
dass die Anstellstütze (20) eine Befestigung mit Überlänge aufweist, zur Montage an verschieden breiten Holmen/ Holmenabständen.

8. Leiter nach Anspruch 7,
**dadurch gekennzeichnet,**
dass er Sicherungselemente, insbesondere Schnellspannelemente (67) aufweist, zur Schnellmontage bzw. Demontage mit festspannbaren Spannteilen.

9. Leiter nach einem der Ansprüche 1 bis 6,
**dadurch gekennzeichnet,**
dass die Stütztatzen (29, 29a, 29b) abgewinkelte Fortsetzungen beider Holmen (6, 6') bilden, derart, dass die Wirkebene(n) der Anlageflächen quer zu den beiden Holmen (6, 6') angeordnet ist, bzw. in eine Querebene (10) bringbar ist, die zu den Holmen (6, 6') einen Winkel im Bereich von etwa 100 bis 120°, vorzugsweise von etwa 110° einnimmt.

10. Leiter nach einem der Ansprüche 1 bis 9,
**dadurch gekennzeichnet,**
dass die Anstellstütze (20) über parallel zu den Sprossen (7) der Leiter (1) angeordnete Gelenkstellen (30, 30', 41) mit der Leiter (1) verbindbar ist und in montiertem Zustand über Anschläge (42) begrenzt winklig zu den Holmen (6, 6') absteht.

11. Anstellstütze, fixierbar an einer Leiter mit zwei, durch Sprossen verbundenen Holmen, welche ein Fussende sowie ein gegenüberliegendes oberes Anstellende bilden, welches über die Anstellstütze frei an Wandflächen anstellbar ist,
**dadurch gekennzeichnet**,
dass die Anstellstütze (20) zwei Stütztatzen (29, 29a, 29b) mit in drei Raumrichtungen wirksame, elastische Anlageflächen (26, 50, 51, 52) aufweist, welche paarweise spiegelbildlich zu der jeweiligen Wandfläche ausgerichtet sind, wobei die Anlageflächen bei Benutzung der Leiter für Aussenecken (22) nach innen, für Innenecken (21) nach aussen und für ebene Wandflächen (5) nach vorne weisen.

12. Anstellstütze nach Anspruch 11,
**dadurch gekennzeichnet,**
dass an den Stütztatzen (29, 29a, 29b) paarweise Formkörper (27) mit wenigstens in je drei Raumrichtungen wirksam ausgerichtete Anlageflächen angeordnet sind.

13. Anstellstütze nach Anspruch 11 oder 12,
**dadurch gekennzeichnet,**
dass die Formkörper (27) als gummizapfenartige, auswechselbare Haftelemente ausgebildet sind.

14. Anstellstütze nach einem der Ansprüche 11 bis 13,
**dadurch gekennzeichnet,**
dass die Wirkrichtung (R1, R2, R3) der Anlageflächen (26, 50, 51,52) in einer gemeinsamen Wirkebene oder in parallelen Wirkebenen liegen.

15. Anstellstütze nach einem der Ansprüche 11 bis 12,
**dadurch gekennzeichnet,**
dass die Anlageflächen (26, 50, 51, 52) als runde oder mehrflächige Formkörper ausgebildet sind, deren Anlageflächen (50, 51, 52) aus einzelnen, in verschiedene Raumrichtungen ausgerichteten Flächenelementen bestehen.

16. Anstellstütze nach einem der Ansprüche 11 bis 15,
**dadurch gekennzeichnet,**
dass die zwei Stütztatzen (29, 29a, 29b) je drei Anlageflächen (26, 50, 51, 52) aufweisen deren Wirkrichtung einen Winkel von je zwei mal 45° einnehmen.

17. Anstellstütze nach einem der Ansprüche 11 bis 16,
**dadurch gekennzeichnet,**
dass die Anstellstütze (20) eine Befestigung mit Überlänge aufweist, zur Montage an verschieden breiten Holmen/Holmenabständen.

18. Anstellstütze nach Anspruch 9,
**dadurch gekennzeichnet,**
dass sie Sicherungselemente, insbesondere Schnellspannelemente (67) aufweist, zur Schnellmontage bzw. Demontage mit Spannteilen.

19. Anstellstütze nach einem der Ansprüche 11 bis 18,
**dadurch gekennzeichnet,**
dass die Anstellstütze (20) über parallel zu den Sprossen (7) der Leiter (1) angeordnete Gelenkstellen (30, 30', 41) mit der Leiter (1) verbindbar ist und in montiertem Zustand über Anschläge (42) begrenzt, winklig zu den Holmen (6, 6') absteht.

20. Bausatz für eine Anstellstütze für Leitern mit zwei durch Sprossen verbundene Holmen, welche ein Fussende sowie ein gegenüberliegendes oberes Anstellende bilden,
**dadurch gekennzeichnet,**
dass der Bausatz aus wenigstens zwei Übergangsstücken (60) sowie einer Anstellstütze (20) mit zwei Stütztatzen (29, 29a, 29b) mit in drei Raumrichtungen wirksame, elastische Anlageflächen (26, 50, 51, 52) besteht, welche paarweise spiegelbildlich zu der jeweiligen Wandfläche ausgerichtet sind, wobei die Anlageflächen (26, 50, 51, 52) bei Benutzung der Leiter (1) für Aussenecken (22) nach innen, für Innenecken (21) nach aussen und für ebene Wandflächen (5) nach vorne weisen, derart, dass die Anstellstütze (20) mit Leitern (1) verbindbar und multifunktional als Wand-Innen- und Wand-Aussen-Eckstütze und als Flächenstütze verwendbar ist.

21. Bausatz nach Anspruch 20,
**dadurch gekennzeichnet,**
dass die Anstellstütze (20) eine Befestigung mit Überlänge aufweist, zur Montage an verschieden breiten Holmen/ Holmenabständen.

22. Bausatz nach Anspruch 20 oder 21,
**dadurch gekennzeichnet,**
dass er Sicherungselemente, insbesondere Schnellspannelemente (67) aufweist, zur Schnellmontage bzw. Demontage mit Spannteilen.

23. Bausatz nach einem der Ansprüche 20 bis 22,
**dadurch gekennzeichnet,**
dass sie zwei Stütztatzen (29, 29a, 29b) mit daran angeordneten elastischen Formkörpern bzw. Haftelementen mit je drei Anlageflächen (26, 50, 51, 52) deren Wirkrichtung im Winkel von je zwei mal 45° einnehmen, zur Verwendung als drei-Funktionenkopf.

24. Bausatz nach Anspruch 23,
**dadurch gekennzeichnet,**
dass die Formkörper (27) als gummizapfenartige und auswechselbare Haftelemente ausgebildet sind.

25. Bausatz nach einem der Ansprüche 20 bis 24,
**dadurch gekennzeichnet,**
dass die Wirkrichtung (R1, R2, R3) der Anlageflächen (26, 50, 51, 52) in einer gemeinsamen oder in parallelen Wirkebene(n) liegen.

26. Bausatz nach einem der Ansprüche 20 bis 25,
**dadurch gekennzeichnet,**
dass die Anlageflächen (26, 50, 51, 52) als runde oder mehrflächige Formkörper ausgebildet sind, deren Anlageflächen (50, 51, 52) aus einzelnen in verschiedene Raumrichtungen ausgerichteten Flächenelementen bestehen.

## Claims

1. Ladder with two uprights which are connected by rungs and form a foot end as well as an opposing upper positioning end and can be positioned freely on wall faces via a positioning support, characterised in that the positioning support (20) has two supporting paws (29, 29a, 29b) with elastic contact faces (26, 50, 51, 52) which act in three directions in space and are orientated in pairs in a mirror image to the respective wall face, the contact faces printing inwardly when the ladder is used for external corners (22), outwardly for internal corners (21) and forwardly for plane wall faces (5).

2. Ladder according to claim 1, characterised in that shaped members (27) with contact faces orientated so as to act at least in three respective directions in space arc arranged in pairs on the supporting paws (29, 29a, 29b).

3. Ladder according to claim 1 or 2, characterised in that the shaped members (27) are designed as rubber peg like exchangeable adhesive elements.

4. Ladder according to one of claims 1 to 3, characterised in that the directions of action (R1, R2, R3) of the contact faces (26, 50, 51, 52) lie in a common plane of action or in parallel planes of action.

5. Ladder according to claim 1, characterised in that the contact faces (26, 50, 51, 52) are designed as round, multisurface shaped members of which the contact faces (50, 51, 52) consist of individual face elements orientated in different directions in space.

6. Ladder according to one of claims 1 to 5, characterised in that the two supporting paws (29, 29a, 29b) each have three contact faces (26, 50, 51, 52) of which the directions of action enclose an angle of twice 45° in each case.

7. Ladder according to one of claims 1 to 6, characterised in that the positioning support (20) has a fastening with excess length for mounting on uprights/upright intervals of different widths.

8. Ladder according to claim 7, characterised in that it has securing elements, in particular quick-gripping elements (67) for quick assembly or disassembly with tightenable gripping parts.

9. Ladder according to one of claims 1 to 6, characterised in that the supporting paws (29, 29a, 29b) form angled projections of the two uprights (6, 6') such that the plane(s) of action of the contact faces is arranged transversely to the two uprights (6, 6') or can be brought into a transverse plane (10) enclosing an angle in the range of about 100 to 120°, preferably of about 110° with the uprights (6, 6').

10. Ladder according to one of claims 1 to 9, characterised in that the positioning support (20) can be connected to the ladder (1) via joints (30, 30', 41) arranged parallel to the rungs (7) of the ladder (1) and, in the assembled state, projects at an angle from the uprights (6, 6') to an extent limited by stops (42).

11. Positioning support which can be fixed on a ladder with two uprights connected by rungs which form a foot end and an opposing upper positioning end which can be positioned freely on wall faces via the positioning support, characterised in that the positioning support (20) has two supporting paws (29, 29a, 29b) with elastic contact faces (26, 50, 51, 52) which act in three directions in space and are orientated in pairs in a mirror image to the respective wall face, the contact faces being directed inwardly when the ladder is used for cxternal corners (22), outwardly for internal corners (21) and forwardly for planc wall faces (5).

12. Positioning support according to claim 11, characterised in that shaped members (27) with contact faces orientated so as to act at least in three respective directions in space are arranged in pairs on the supporting paws (29, 29a, 29b).

13. Positioning support according to claim 11 or 12, characterised in that the shaped members (27) are designed as rubber peg like exchangeable adhesive elements.

14. Positioning support according to one of claims 11 to 13, characterised in that the directions of action (R1, R2, R3) of the contact faces (26, 50, 51, 52) lie in a common plane of action or in parallel planes of action.

15. Positioning support according to one of claims 11 to 12, characterised in that the contact faces (26, 50, 51, 52) are designed as round, multi-surface shaped members of which the contact faces (50, 51, 52) consist of individual face elements orientated in different directions in space.

16. Positioning support according to one of claims 11 to 15, characterised in that the two supporting paws (29, 29a, 29b) each have three contact faces (26, 50, 51, 52) of which the directions of action enclose an angle of twice 45° in each case.

17. Positioning support according to one of claims 11 to 16, characterised in that the positioning support (20) has a fastening with excess length for mounting on uprights/upright intervals of different widths.

18. Positioning support according to claim 9, characterised in that it has securing elements, in particular quick-gripping elements (67), for quick assembly or disassembly with tightenable gripping parts.

19. Positioning support according to one of claims 11 to 18, characterised in that the positioning support (20) can be connected to the ladder (1) via joints (30, 30', 41) arranged parallel to the rungs (7) of the ladder (1) and, in the assembled state, projects at an angle from the uprights (6, 6') to an extent limited by stops (42).

20. Kit for a positioning support fcr ladders with two uprights connected by rungs which form a foot end and an opposing upper positioning end, characterised in that the kit consists of at least two transition pieces (60) and of a positioning support (20) with two supporting paws (29, 29a, 29b) with elastic contact faces (26, 50, 51, 52) which act in three directions in space, which are orientated in pairs in a mirror image to the respective wall face, wherein the contact faces (26, 50, 51, 52) are directed inwardly when the ladder (1) is used for external corners (22), outwardly for internal corners (21) and forwardly for plane wall faces (5) such that the positioning support (20) can be connected to ladders (1) and can be used multifunctionally as an internal and external corner support against walls and as a flat. support.

21. Kit according to claim 20, characterised in that the positioning support (20) has a fastening with excess length for mounting on uprights/upright intervals of different widths.

22. Kit according to claim 20 or 21, characterised in that it has securing elements, in particular quick-gripping elements (67), for quick assembly or disassenbly with tightenable gripping parts.

23. Kit according to one of claims 20 to 22, characterised in that it has two supporting paws (29, 29a, 29b) with elastic shaped members or adhesive elements arranged thereon with three respective contact faces (26, 50, 51, 52) of which the direction of action encloses an angle of twice 45° in each case, for use as a three-function head.

24. Kit according to claim 23, characterised in that the shaped members (27) are designed as rubber peg-like and exchangeable adhesive elements.

25. Kit according to one of claims 20 to 24, characterised in that the directions of action (R1, R2, R3) of the contact faces (26, 50, 51, 52) lie in a common plane of action or in parallel planes of action.

26. Kit according to one of claims 20 to 25, characterised in that that the contact faces (26, 50, 51, 52) are designed as round, multi-surface shaped members of which the contact faces (50, 51, 52) consist of individual face elements orientated in different directions in space.

## Revendications

1. Echelle comprenant deux montants, reliés par des barreaux, dont l'une des extrémités forme un pied et l'extrémité supérieure opposée forme un appui, et qui peut être posée librement contre un mur à l'aide d'une surface d'appui,
caractérisée en ce que la surface d'appui (20) est munie de deux pattes d'appui (29, 29a, 29b) formées de surfaces de contact (26, 50, 51, 52) souples, qui agissent dans trois directions dans l'espace, lesquelles sont orientées en couple inversé vers chaque surface murale, les surfaces de contact étant orientées vers l'intérieur lorsque l'échelle est appuyée contre un angle de mur saillant (22), vers l'extérieur pour un angle de mur intérieur (21) et vers l'avant sur une surface murale plane (5).

2. Echelle selon la revendication 1, caractérisée en ce que les pattes d'appui (29, 29a, 29b) sont munies de corps moulés (27), ordonnés en couple, formés de surfaces de contact orientées efficacement dans au moins trois directions dans l'espace.

3. Echelle selon la revendication 1 ou 2, caractérisée en ce que les corps moulés (27) sont conçus comme des éléments d'adhérence démontables, en forme de tampons en caoutchouc.

4. Echelle selon l'une quelconque des revendications 1 à 3, caractérisée en ce que les directions effectives (R1, R2, R3) des surfaces de contact (26, 50, 51, 52) sont disposées dans un plan actif commun ou dans des plans actifs parallèles.

5. Echelle selon la revendication 1, caractérisée en ce que les surfaces de contact (26, 50, 51, 52) sont conçues sous forme de corps moulés ronds ou formés de plusieurs facettes, dont les surfaces de contact (50, 51, 52) sont constituées d'éléments séparés orientés dans diverses directions dans l'espace.

6. Echelle selon l'une quelconque des revendications 1 à 5, caractérisée en ce que les deux pattes d'appui (29, 29a, 29b) sont munies chacune de trois surfaces de contact (26, 50, 51, 52), dont la direction effective couvre chaque fois un angle égal à deux fois 45°.

7. Echelle selon l'une quelconque des revendications 1 à 6, caractérisée en ce que la surface d'appui (20) est munie d'un système de fixation avec une surlongueur, afin de pouvoir la fixer sur des montants de différentes largeurs ou des montants disposés à différentes distances.

8. Echelle selon la revendication 7, caractérisée en ce qu'elle est munie d'éléments de sécurité, en particulier des éléments à serrage rapide (67), afin d'être montée ou démontée rapidement avec des pièces de serrage susceptibles d'être bloquées.

9. Echelle selon l'une quelconque des revendications 1 à 6, caractérisée en ce que les pattes d'appui (29, 29a, 29b) forment des rallonges coudées des deux montants (6, 6'), de telle sorte que le(s) plan(s) actif(s) des surfaces de contact est (sont) disposé(s) transversalement par rapport aux deux montants (6, 6') ou peu(ven)t être amené (s) dans un plan transversal (10), qui forme avec les montants (6, 6') un angle compris entre 100° et 120° environ, de préférence 110° environ.

10. Echelle selon l'une quelconque des revendications 1 à 9, caractérisée en ce que la surface d'appui (20) peut être assemblée à l'échelle (1) par des points articulés (30, 30', 41), disposés parallèlement aux barreaux (7) de l'échelle (1), et, à l'état monté, forme une saillie coudée par rapport aux montants (6, 6') bloquée par des butées (42).

11. Surface d'appui, susceptible d'être fixée à une échelle, comprenant deux montants reliés par des barreaux, dont l'une des extrémités forme un pied et l'extrémité supérieure opposée forme un appui, et qui peut être posée librement contre un mur à l'aide d'une surface d'appui,
caractérisée en ce que la surface d'appui (20) est munie de deux pattes d'appui (29, 29a, 29b) formées de surfaces de contact (26, 50, 51, 52) souples, qui agissent dans trois directions dans l'espace, lesquelles sont orientées en couple inversé vers chaque surface murale, les surfaces de contact étant orientées vers l'intérieur lorsque l'échelle est appuyée contre un angle de mur saillant (22), vers l'extérieur pour un angle de mur intérieur (21) et vers l'avant sur une surface murale plane (5).

12. Surface d'appui selon la revendication 11, caractérisée en ce que les pattes d'appui (29, 29a, 29b) sont munies de corps moulés (27), ordonnés en couple, formés de surfaces de contact orientées efficacement dans au moins trois directions dans l'espace.

13. Surface d'appui selon la revendication 11 ou 12, caractérisée en ce que les corps moulés (27) sont conçus comme des éléments d'adhérence démontables, en forme de tampons en caoutchouc.

14. Surface d'appui selon l'une quelconque des revendications 11 à 13, caractérisée en ce que les directions effectives (R1, R2, R3) des surfaces de contact (26, 50, 51, 52) sont disposées dans un plan actif commun ou dans des plans actifs parallèles.

15. Surface d'appui selon l'une quelconque des revendications 11 à 12, caractérisée en ce que les surfaces de contact (26, 50, 51, 52) sont conçues sous forme de corps moulés ronds ou formés de plusieurs facettes, dont les surfaces de contact (50, 51, 52) sont constituées d'éléments séparés orientés dans diverses directions dans l'espace.

16. Surface d'appui selon l'une quelconque des revendications 11 à 15, caractérisée en ce que les deux pattes d'appui (29, 29a, 29b) sont munies chacune de trois surfaces de contact (26, 50, 51, 52), dont la direction effective couvre chaque fois un angle égal à deux fois 45°.

17. Surface d'appui selon l'une quelconque des revendications 11 à 16, caractérisée en ce que la surface d'appui (20) est munie d'un système de fixation avec une surlongueur, afin de pouvoir la fixer sur des montants de différentes largeurs ou des montants disposés à différentes distances.

18. Surface d'appui selon la revendication 9, caractérisée en ce qu'elle est munie d'éléments de sécurité, en particulier des éléments à serrage rapide (67), afin d'être montée ou démontée rapidement avec des pièces de serrage.

19. Surface d'appui selon l'une quelconque des revendications 11 à 18, caractérisée en ce que la surface d'appui (20) peut être assemblée à l'échelle (1) par des points articulés (30, 30', 41), disposés parallèlement aux barreaux (7) de l'échelle (1), et, à l'état monté, forme une saillie coudée par rapport aux montants (6, 6') bloquée par des butées (42).

20. Ensemble de pièces détachées pour une surface d'appui destinée à des échelles comprenant deux montants, reliés par des barreaux, dont l'une des extrémités forme un pied et l'extrémité supérieure opposée forme un appui,
caractérisé en ce que l'ensemble de pièces détachées est muni d'au moins deux pièces de raccord (60), ainsi que d'une surface d'appui (20) comprenant deux pattes d'appui (29, 29a, 29b) formées de surfaces de contact (26, 50, 51, 52) souples, qui agissent dans trois directions dans l'espace, lesquelles sont orientées en couple inversé vers chaque surface murale, les surfaces de contact étant orientées vers l'intérieur lorsque l'échelle (1) est appuyée contre un angle de mur saillant (22), vers l'extérieur pour un angle de mur intérieur (21) et vers l'avant sur une surface murale plane (5), de telle sorte que la surface d'appui (20), susceptible d'être assemblée à des échelles (1), peut remplir de multiples fonctions comme appui pour des angles muraux intérieurs, appui pour des angles muraux saillants et appui contre une surface murale plane.

21. Ensemble de pièces détachées selon la revendication 20, caractérisé en ce que la surface d'appui (20) est munie d'un système de fixation avec une surlongueur, afin de pouvoir la fixer sur des montants de différentes largeurs ou des montants disposés à différentes distances.

22. Ensemble de pièces détachées selon la revendication 20 ou 21, caractérisé en ce qu'il est muni d'éléments de sécurité, en particulier des éléments à serrage rapide (67), afin d'être montée ou démontée rapidement avec des pièces de serrage.

23. Ensemble de pièces détachées selon l'une quelconque des revendications 20 à 22, caractérisé en ce qu'il est muni de deux pattes d'appui (29, 29a, 29b), sur lesquelles sont montés des corps moulés ou des éléments d'adhérence comprenant chacun trois surfaces de contact (26, 50, 51, 52), dont la direction effective couvre un angle égal à deux fois 45°, afin d'être utilisé sous forme de tête à triple fonction.

24. Ensemble de pièces détachées selon la revendication 23, caractérisé en ce que les corps moulés (27) sont conçus comme des éléments d'adhérence démontables, en forme de tampons en caoutchouc.

25. Ensemble de pièces détachées selon l'une quelconque des revendications 20 à 24, caractérisé en ce que les directions effectives (R1, R2, R3) des surfaces de contact (26, 50, 51, 52) sont disposées dans un plan actif commun ou dans des plans actifs parallèles.

26. Ensemble de pièces détachées selon l'une quelconque des revendications 20 à 25, caractérisé en ce que les surfaces de contact (26, 50, 51, 52) sont conçues sous forme de corps moulés ronds ou formés de plusieurs facettes, dont les surfaces de contact (50, 51, 52) sont constituées d'éléments séparés orientés dans diverses directions dans l'espace.
